# EUROPÄISCHE PATENTSCHRIFT

(11) **EP 2 494 303 B1**
(45) Veröffentlichungstag und Bekanntmachung des Hinweises auf die Patenterteilung: **09.08.2017**
(21) Anmeldenummer: 10770716.8
(22) Anmeldetag: 12.10.2010
(51) Int. Cl.: F41H 5/02, F41H 5/013, F41H 5/007, F41H 5/04, F41H 7/04

(54) **SCHUTZSYSTEM INSBESONDERE GEGEN MULTISLUG-PROJEKTILE**
PROTECTIVE SYSTEM, IN PARTICULAR AGAINST MULTI-SLUG PROJECTILES
SYSTÈME DE PROTECTION, EN PARTICULIER CONTRE DES PROJECTILES À MULTIPLES PÉNÉTRATEURS FORMÉS EXPLOSIVEMENT

(30) Priorität: 29.10.2009 DE 102009051301
(43) Veröffentlichungstag der Anmeldung: 05.09.2012
(73) Patentinhaber: Rheinmetall Landsysteme GmbH, 29345 Unterlüß (DE)
(72) Erfinder: KOCH, Ralf, 24232 Schönkirchen (DE)
(74) Vertreter: Dietrich, Barbara
(86) Internationale Anmeldenummer: PCT/EP2010/006233
(87) Internationale Veröffentlichungsnummer: WO 2011/050907

(56) Entgegenhaltungen:
- EP-A1- 0 588 211
- EP-A2- 0 828 134
- DE-T2- 69 305 944
- DE-U1- 9 017 946
- US-A- 5 988 647
- US-A1- 2005 193 667

## Beschreibung

Die Erfindung beschäftigt sich mit einer Schutzeinrichtung bzw. einem Schutzsystem zum Schutz gegen Projektile, Munitionen und andere Geschosse, insbesondere gegen Multislug-Projektile, das durch ein oder mehrere Schutz- Platten gebildet wird, die in einem Gehäuse, bevorzugt in einem oder mehreren Rahmen gehalten werden, sodass beim Auftreffen des Projektils auf die Platte diese sich aus dem Rahmen lösen bzw. im Gehäuse bewegen können.

Im Zusammenhang mit on out-of-area Einsätzen werden eine Vielzahl von leichten und mittelschweren gepanzerten Fahrzeugen eingesetzt. Die Panzerung dieser Fahrzeuge muss dabei verschiedenen Bedrohungen widerstehen können und trotzdem möglichst leicht sein. Bevorzugt werden Panzerungen, die auch an kleineren Fahrzeugen eingesetzt werden.

Zu den verschiedenen Bedrohungen zählen auch die EFP-(Explosiv Formed Projectiles). Multislug gehören zu den Penetrations-IED und wirken in der Regel seitlich auf das Fahrzeug. Durch Fragmentation des Projektils erzeugen sie mehrere Projektile. Man unterscheidet Parallel-Multislugs, bei denen mehrere Projektile gleichzeitig an verschiedenen Fahrzeugstellen auftreffen und Seriell-Multislugs, bei denen nacheinander mehrfach die gleiche Stelle getroffen wird. Die EFP durchschlagen aufgrund ihrer Masse und Geschwindigkeit oft herkömmliche Panzerungen. Für EFP, die aus einzelnen Projektilen bestehen, so genannte "Monoslug-EFP", besteht die Möglichkeit, durch dickere Panzerungen einen wirksamen Schutz zu schaffen. Bei EFP, die aus mehreren, nacheinander an der gleichen Stelle einschlagenden Projektilen, so genannte "Multislug-EFP" ist ein derartiger Schutz nicht ausreichend, da die Projektile die Panzerung an dieser Stelle durchschlagen.

Die DE 10 2004 044 541 B4 schlägt einen Druckgasbehälter sowie einen beschussfesten Mantel dafür vor zur Anwendung bei einem Flugzeug. Die Bewegungsenergie des Geschosses wird durch Verformung des Mantels aufgenommen und in Umfangsrichtung umgeleitet, sodass eine Zerstörung des Behälters verhindert wird. Der Mantel ist seinerseits vom Behälter beabstandet.

Die GB 2 213 573 A offenbart einen reaktiven Panzerungsschutz, der ein Halterung vor dem zu schützenden Objekt aufweist, in der zwei Schichten schräg eingebunden sind, wobei die erste Schicht fest und die zweite Schicht mittels Bänder lose am Tragrahmen befestigt sind. Trifft nun ein durch die erste Schicht gelangender Penetrator auf die zweite Schicht, wird diese parallel zur ebenfalls schräg angeordneten Außenwand des Schutzes beschleunigt, wobei die Bänder reißen und die Schicht freigeben. Für eine Multislug-EFP mit nacheinander an der gleichen Stelle einschlagenden Projektilen, ist ein derartiger Schutz nicht ausreichend, da die zweite Schicht durch ihre Aufwärtsbewegung Bereiche des zu schützenden Objektes frei gibt, sodass ein nachfolgendes EFP an dieser Stelle auf das Objekt auftreffen kann.

Die EP0588211 A1 offenbart eine Schutzeinrichtung für ein Fahrzeug bestehend aus mehreren, in einem Gehäuse gelagerten, hintereinander, parallel zueinander angeordneten Platten mit jeweils einem im Gehäuse eingebundenen Rahmen, durch den die Lagerung der Platte realisiert wird.

Hier stellt sich die Erfindung die Aufgabe, eine Schutzeinrichtung aufzuzeigen, die einen wirksamen Schutz insbesondere vor derartigen Multislug-EFP realisiert.

Gelöst wird die Aufgabe durch die Merkmale des Patentanspruchs 1. Vorteilhafte Ausführungen sind in den Unteransprüchen aufgezeigt.

Einer früher eingereichten DE 10 2009 036 956.2 liegt die Idee zugrunde, eine zu schützende Fläche mit vielen kleinen Platten etc. abzudecken, deren Befestigung aber so labil ausgelegt ist, dass eine einzelne Platte bei Beschuss (oder Beaufschlagung durch eine Mine) nicht durchschlagen sondern vom Geschoss bzw. den Fragmenten (auch der Mine) beschleunigt wird. Dabei nimmt die Platte die vom Geschoss übertragene kinetische Energie auf bzw. bremst das Geschoss. Beide werden danach von einer zweiten Schicht Platten oder einem anderen konventionellen Schutz aufgefangen. Dadurch werden zwei wichtige Eigenschaften durch den ballistischen Schutz erfüllt, die Fragmente werden abgebremst und bereits das erste Fragment versetzt das vereinzelte Schutzelement in Bewegung. Für das Abbremsen ist es wichtig, dass die Schutzelemente nicht zu schwer und nicht zu stabil gelagert bzw. gehalten sind, damit die kinetische Energie von den Fragmenten an die Schutzelemente abgegeben werden kann. Damit bereits das erste Fragment das / die Schutzelement(e) in Bewegung versetzen kann, ist es andererseits wichtig, dass die Lagerung der Schutzelemente möglichst wenige Reaktionskräfte aufbauen kann. Die Schutzelemente sind hochfeste Platten, vorzugsweise aus Verbundmaterial, wie Dyneema etc. Diese werden mit einer beispielsweise mit Pressluft ausgeblasenen Gummiblase oder dergleichen gelagert werden. Das Grundprinzip des Schutzkonzeptes ist somit die Lagerung der Schutzplatten in je einer Luft gefüllten Gummiblase pro Schutzplatte. Die mit (Press-)Luft gefüllte Gummiblase hat eine stabile Form und trägt die Schutzplatte. Die Gummiblase lässt sich mit weiteren Gummiblasen zusammen stecken (solange die unter Überdruck steht).

Diese Erfindung geht von derselben Idee aus, nämlich die Energie der vielen Fragmente aufzunehmen und diese den Projektilen zu entziehen. Die vorliegende Lösung sieht dazu vor, dass sich beim Auftreffen des ersten Fragmentes eine Schutzplatte der Schutzeinrichtung aus ihrer Lagerung reißt und sich verformt. Dabei wird diesem Fragment Geschwindigkeit entzogen, in dem es die Platte beschleunigt. Ein Durchschlagen der Platte wird durch eine weiche Lagerung verhindert. Das nachfolgende Fragment trifft somit auf das Erste auf und es kommt zu einem Zusammentreffen der Fragmente, ähnlich wie bei einem Autocrash mit mehreren Fahrzeugen. So werden den einzelnen Fragmenten schrittweise die Energie entzogen.

Dazu sieht die Erfindung die Schaffung einer FMPA (Flexible Mounted Protection Array) aus eine oder mehreren Schutzplatten, die in einem Rahmen lose eingefasst sind. Bei der Wahl des Materials ist zu berücksichtigen, dass die getroffene(n) Platte(n) sich aus dem Rahmen lösen können. Im Einsatz hat sich die Wahl eines Gummis als Gummirahmen bewährt.

Die Schutzplatten sind bevorzugt zu einer Schutzeinrichtung zusammenfassbar, die von einem kastenförmigen Gehäuse zur Aufnahme der Schutzplatten gebildet wird.

Der Vorteil dieser Schutzeinrichtung besteht unter anderem in einer nachträglichen Anbringung an verschiedene Fahrzeuge. Ein vor geschriebenes Schutzlevel kann durch die Anzahl der Lagen der Schutzplatten hintereinander individuell eingestellt werden. Die Breite des Fahrzeuges selbst wird nur geringfügig verändert, das Gewicht nur unwesentlich erhöht.

Anhand eines Ausführungsbeispiels mit Zeichnung soll die Erfindung näher erläutert werden. Es zeigt:
- Fig. 1: eine Schutzeinrichtung in einer Rückansicht - vollständig,
- Fig. 2: eine Schutzeinrichtung in einer Vorderansicht - vollständig,
- Fig. 3: eine Schutzeinrichtung - ohne Deckel und vordere Wand,
- Fig. 4: eine Schnittdarstellung A-A aus Fig. 3,
- Fig. 5: eine vergrößerte Darstellung B.

Fig. 1 zeigt eine Schutzeinrichtung bzw. Schutzmodul 1, dessen Gehäuse 2 vorzugsweise in Kastenform ausgeführt - vollständig in einer Rückansicht, mit Ansätzen 3 und Löcher 13 für eine Verschraubung etc. der Einrichtung an einem nicht näher dargestellten zu schützenden Objekt, wie beispielsweise an einem Fahrzeug oder Gebäude etc. Fig. 2 zeigt selbige in einer Vorderansicht mit einer schützenden Vorderwand bzw. Deckel 4.

In Fig. 3 ist die Schutzeinrichtung 1 in einer offenen Variante dargestellt. Im Gehäuse 2 werden zumindest eine, vorzugsweise mehrere hintereinander angeordnete Platten 5 gehalten. Die Platten 5 bestehen vorzugsweise aus einem Faserverbundwerkstoff, da ein Faserverbundwerkstoff den Vorteil hat, dass das Schutzmodul 1 nicht zu schwer wird, da die Massenträgheit der Platten 5 bei einem Durchschlag begünstigen würde. Die lose Lagerung der Platten 5 erfolgt in wenigstens einem Rahmen 7 des Gehäuses 2. Diese(r) sind / ist in einer bevorzugten Ausgestaltung an der hinteren Seite mit einer kleinen Lippe 10 versehen (Fig. 5).

Mehrere Rahmen 7 (drei) halten in dem Ausführungsbeispiel nach Fig. 3 neun Platten 5 zusammen (drei hintereinander, drei übereinander). Im einzelnen Rahmen 7 wird eine weiche Lagerung der Platten 5 angestrebt. Im bevorzugten Fall dient der Rahmen 7 daher zur Aufnahme eines gummiartigen Rahmens 8, durch den die weiche Lagerung der Platte(n) 5 realisiert wird. Der Deckel 4 vor der(n) Platte(n) 5 dient vorrangig für den Schutz der Schutzeinrichtung bzw. des Schutzmoduls 1 gegen Verschmutzung insbesondere bei Gebrauch. Eine dreifache Anordnung der Platten 5 hintereinander erhöht den Schutz (Fig. 3). Bevorzugt werden dazu die drei Rahmen 7 mit der / den Platten 5 durch einen variablen Abstandshalter 9 zu einem Schutzmodul 1 zusammengefasst. Es ist aber auch möglich, den Abstandshalter 9 so zu konzipieren, dass mehr als drei Plattenreihen im vorgegebenen Gehäuse 2 montiert werden können.

Alternativ kann auf die Rahmen verzichtet werden, wenn diese Aufgabe oder Formung das Gehäuse selbst übernimmt. Dann wird der / werden die gummiartigen Rahmen 8 direkt vom Gehäuse aufgenommen. Ob dann Abstandshalter 9 notwendig sind, ist individuell entscheidbar.

Durch die lose Lagerung (flexibler Rahmen 7) der Platte(n) 5 wird diese bei Penetration der nicht näher dargestellten Fragmente (Wirkrichtung 12 - Fig. 4) aus der Lagerung gerissen und beschleunigt. Dadurch wird ein Durchschlagen der losgerissenen Platte 5 selbst verhindert, das Fragment abgebremst, da es die Energie an die losgelöste Platte 5 abgibt, um diese zu beschleunigen. Somit entsteht ein sich etwas langsam bewegendes größeres Teil, auf dem das / die nachfolgenden Fragmente aufschlagen. Ist genug Weg zurückgelegt, trifft diese relativ große und langsame Front bei einer Ausführung mit drei Reihen auf die zweite und dann auf die dritte Reihe der Platten 5, um erst danach auf den Grundschutz des zu schützenden Objektes / Fahrzeug (stationärer und mobiler Art) aufzutreffen, der die Schutzeinrichtung 1 letztendlich hält.

Fig. 5 zeigt eine vergrößerte Darstellung aus Fig. 4 zur näheren Veranschaulichung.

Die Größe / Abmaße - auch Tiefe - der einzelnen Platten 5 ist variabel. Auch können verschiedene Plattengrößen eingebunden werden. Gleichgroße Platten 5 haben den Vorteil, dass sie besser als Serienprodukte angefertigt werden können. Auch die Gestaltung des Rahmens 7 ist dabei einfacher. Die Anzahl der hintereinander angebrachten Platten 5 (Lagen / Reihen) erhöht bekanntlich die Schutzwirkung. Eine Dreifachlage hat sich dabei als ausreichend schützend gezeigt.

Um noch mehr Geschwindigkeit aufnehmen zu können, können hinter den Platten 5 bzw. den Schutzmodulen 1 in einer weiteren bevorzugten Ausführung nicht näher dargestellte Gurte angebracht werden, die die Platten 5 zusätzlich bremsen können.

Ein gesamtes Schutzsystem am Objekt / Fahrzeug (zu Land, zu Wasser und zu Luft) kann aus einem großen Schutzmodul 1 bestehen oder aus mehreren kleineren Schutzmodulen 1 zusammengesetzt werden. Letztere Variante ermöglicht eine einfache Austauschbarkeit eines einzelnen defekten Schutzmoduls 1 gegenüber dem Auswechseln des gesamten Schutzsystems. Das Schutzsystem bzw. die Schutzmodule 1 wird / werden ihrerseits auf einem Grundschutz des Objektes / Fahrzeugs montiert, beispielsweise durch eine Verschraubung nach Fig. 1. In einfachen Einsätzen kann das Schutzsystem bzw. das / die Schutzmodule 1 direkt beispielsweise an der Fahrzeugwandung (nicht näher dargestellt) angebracht werden.

Das / die Schutzmodul(e) 1 werden bevorzugt aufgehängt (Ansätze 13) und mit Hilfe der eine Schraubenleiste bildenden Löcher 3 mittels Schrauben am Objekt gesichert. Durch die Einbindung der Löcher 3 am Gehäuseäußeren ist eine einfache Montage und / oder Demontage des Schutzmoduls 1 ohne entfernen des Deckels 4, der Platten 5 etc. möglich. Für das Austauschen einzelner Platten 5 als auch des Deckels 4 muss zudem nur der Deckel 5 demontiert werden, sodass die einzelnen Platten 5 zugänglich werden.

## Patentansprüche

1. Schutzeinrichtung (1) für ein Fahrzeug oder Objekt mobiler oder stationärer Art gegen Projektile, Munitionen und andere Geschosse, sowie gegen Multislug-Projektile, bestehend aus
o mehreren, in einem Gehäuse (2) lose und weich gelagerten, hintereinander und / oder übereinander, parallel zueinander angeordneten Platten (5),
o wenigstens einem im Gehäuse (2) eingebundenen Rahmen (7), wobei
o der Rahmen (7), gegebenenfalls aber das Gehäuse (2), einen gummiartigen Rahmen (8) aus einem flexiblen Material, beispielsweise Gummi, aufnimmt, durch den die weiche Lagerung der Platte (5) realisiert wird, sodass
o beim Auftreffen des Projektils, der Munition und anderer Geschosse sowie Multislug-Projektilen auf die Platten (5), die penetrierte Platte (5) jeweils aus der Lagerung gerissen und beschleunigt wird.

2. Schutzeinrichtung nach Anspruch 1, **dadurch gekennzeichnet, dass** mehrere Rahmen (7) im Gehäuse (2) eingebunden sind, die mehrere Platten (5) nebeneinander bzw. hintereinander halten bzw. diese lose lagern.

3. Schutzeinrichtung nach Anspruch 1 oder 2, **dadurch gekennzeichnet, dass** bevorzugt drei Rahmen (7) mit der / den Platten (5) eingebunden sind.

4. Schutzeinrichtung nach Anspruch 3, **dadurch gekennzeichnet, dass** die Rahmen (7) durch einen Abstandshalter (9) voneinander beabstandet sind, der so konzipiert ist, dass mehr als drei Plattenreihen im Gehäuse (2) montiert werden können.

5. Schutzeinrichtung nach einem der Ansprüche 1 bis 4, **dadurch gekennzeichnet, dass** der Rahmen (7) an der hinteren, dem Objekt / Fahrzeug zugewandten Seite eine Lippe (10) aufweist.

6. Schutzeinrichtung nach einem der Ansprüche 1 bis 5, **dadurch gekennzeichnet, dass** die Platten (5) aus einem Faserverbundwerkstoff gebildet werden.

7. Schutzeinrichtung nach einem der Ansprüche 1 bis 6, **dadurch gekennzeichnet, dass** die Größe / Abmaße der einzelnen Platten (5) variabel ist und verschiedene Plattengrößen eingebunden werden können.

8. Schutzeinrichtung nach einem der Ansprüche 1 bis 7, **dadurch gekennzeichnet, dass** zumindest ein Deckel (4) vor dem Gehäuse (2) angebracht ist.

9. Schutzeinrichtung nach einem der Ansprüche 1 bis 8, **dadurch gekennzeichnet, dass** hinter den Platten (5) Gurte angebracht sind, die die Platten (5) zusätzlich bremsen können.

10. Schutzeinrichtung nach einem der Ansprüche 1 bis 9, **gekennzeichnet durch** ein Aufhängen am Fahrzeug oder Objekt derart, dass Aufhängpunkte des Fahrzeuges oder Objektes in Ansätze (13) des Gehäuses (2) eingreifen, wobei eine feste Verbindung mit Hilfe von einer Schraubenleiste bildenden Löchern (3) im Gehäuse (2) mittels Schrauben hergestellt wird.

11. Schutzsystem für ein Fahrzeug oder Objekt mobiler oder stationärer Art gegen Projektile, Munitionen und andere Geschosse, sowie gegen Multislug-Projektile bestehend aus ein oder mehreren Schutzeinrichtungen (1) nach einem der Ansprüche 1 bis 10.

12. Fahrzeug oder Objekt mobiler oder stationärer Art mit einer oder mehreren Schutzeinrichtungen nach einem der Ansprüche 1 bis 10 gegen Projektile, Munitionen und andere Geschosse, sowie gegen Multislug-Projektile.

13. Fahrzeug oder Objekt mobiler oder stationärer Art mit einem Schutzsystem nach Anspruch 11 gegen Projektile, Munitionen und andere Geschosse, sowie gegen Multislug-Projektile.

## Claims

1. Protective device (1) for a vehicle or object of a mobile or stationary type against projectiles, munitions and other missiles, and also against multi-slug projectiles, consisting of
o multiple plates (5) mounted loosely and flexibly in a housing (2), arranged one behind the other and/or one above the other and parallel to one another,
∘ at least one frame (7) incorporated in the housing (2), wherein
∘ the frame (7), or possibly the housing (2), receives a rubber-like frame (8) of a flexible material, for example rubber, by which the flexible mounting of the plate (5) is realized, so that
∘ when the projectile, the munition and other missiles and also multi-slug projectiles hit(s) the plates (5), the penetrated plate (5) is in each case torn out of the mounting and accelerated.

2. Protective device according to Claim 1, **characterized in that** the housing (2) incorporates multiple frames (7), which hold multiple plates (5) next to one another or one behind the other or loosely bear them.

3. Protective device according to Claim 1 or 2, **characterized in that** preferably three frames (7) with the plate(s) (5) are incorporated.

4. Protective device according to Claim 3, **characterized in that** the frames (7) are spaced apart from one another by a spacer (9), which is designed such that more than three rows of plates can be mounted in the housing (2).

5. Protective device according to one of Claims 1 to 4, **characterized in that** the frame (7) has a lip (10) on the rear side facing the object/vehicle.

6. Protective device according to one of Claims 1 to 5, **characterized in that** the plates (5) are formed from a fibre-composite material.

7. Protective device according to one of Claims 1 to 6, **characterized in that** the sizes/dimensions of the individual plates (5) are variable and various sizes of plates can be incorporated.

8. Protective device according to one of Claims 1 to 7, **characterized in that** at least one cover (4) is fitted in front of the housing (2).

9. Protective device according to one of Claims 1 to 8, **characterized in that** straps that can additionally decelerate the plates (5) are fitted behind the plates (5).

10. Protective device according to one of Claims 1 to 9, **characterized by** suspension on the vehicle or object in such a way that suspension points of the vehicle or object engage in attachments (13) of the housing, wherein a fixed connection is established by means of screws with the aid of holes (3) in the housing (2) forming a screw strip.

11. Protective system for a vehicle or object of a mobile or stationary type against projectiles, munitions and other missiles, and also against multi-slug projectiles, consisting of one or more protective devices (1) according to one of Claims 1 to 10.

12. Vehicle or object of a mobile or stationary type with one or more protective devices according to one of Claims 1 to 10 against projectiles, munitions and other missiles, and also against multi-slug projectiles.

13. Vehicle or object of a mobile or stationary type with a protective system according to Claim 11 against projectiles, munitions and other missiles, and also against multi-slug projectiles.

## Revendications

1. Dispositif de protection (1) pour un véhicule ou un objet de nature mobile ou stationnaire contre des projectiles, des munitions et autres balles de fusil, ainsi que contre les projectiles à grenaille, composé de
* plusieurs plaques (5) déposées de manière lâche et moelleuse dans un boîtier (2), les unes derrière les autres et/ou les unes au-dessus des autres, disposées en parallèle les unes avec les autres,
* au moins un cadre (7) incorporé dans le boîtier (2),
* le cadre (7), ou le cas échéant le boîtier (2), accueillant un cadre (8) de type caoutchouc en un matériau flexible, par exemple en caoutchouc, par le biais duquel est réalisé le support moelleux de la plaque (5), de sorte que
* lors de l'impact du projectile, de la munition et autres balles de fusil, ainsi que des projectiles à grenaille sur les plaques (5), la plaque (5) qui a été pénétrée est à chaque fois arrachée de son support et accélérée.

2. Dispositif de protection selon la revendication 1, **caractérisé en ce que** plusieurs cadres (7) sont incorporés dans le boîtier (2) lesquels maintiennent ou supportent de manière lâche plusieurs plaques (5) les unes à côté des autres ou les unes derrière les autres.

3. Dispositif de protection selon la revendication 1 ou 2, **caractérisé en ce que** de préférence trois cadres (7) pourvus de la/des plaques (5) sont incorporés.

4. Dispositif de protection selon la revendication 3, **caractérisé en ce que** les cadres (7) sont espacés les uns des autres par une entretoise (9) qui est conçue de telle sorte que plus de trois rangées de plaques peuvent être montées dans le boîtier (2).

5. Dispositif de protection selon l'une des revendications 1 à 4, **caractérisé en ce que** le cadre (7) possède une lèvre (10) sur le côté arrière faisant face à l'objet / au véhicule.

6. Dispositif de protection selon l'une des revendications 1 à 5, **caractérisé en ce que** les plaques (5) sont constituées d'un matériau renforcé par des fibres.

7. Dispositif de protection selon l'une des revendications 1 à 6, **caractérisé en ce que** la taille / les dimensions de chacune des plaques (5) sont variables et des tailles de plaque différentes peuvent être incorporées.

8. Dispositif de protection selon l'une des revendications 1 à 7, **caractérisé en ce qu'**au moins un couvercle (4) est monté devant le boîtier (2).

9. Dispositif de protection selon l'une des revendications 1 à 8, **caractérisé en ce que** des sangles sont montées derrière les plaques (5), lesquelles peuvent en plus freiner les plaques (5).

10. Dispositif de protection selon l'une des revendications 1 à 9, **caractérisé par** un accrochage sur le véhicule ou l'objet de telle sorte que les points d'accrochage du véhicule ou de l'objet viennent en prise dans des saillies (13) du boîtier (2), une liaison fixe étant établie au moyen de vis à l'aide de trous (3) dans le boîtier (2) qui forment une barrette à visser.

11. Système de protection pour un véhicule ou un objet de nature mobile ou stationnaire contre des projectiles, des munitions et autres balles de fusil, ainsi que contre les projectiles à grenaille, composé d'un ou plusieurs dispositifs de protection (1) selon l'une des revendications 1 à 10.

12. Véhicule ou un objet de nature mobile ou stationnaire, doté d'un ou plusieurs dispositifs de protection (1) selon l'une des revendications 1 à 10 contre des projectiles, des munitions et autres balles de fusil, ainsi que contre les projectiles à grenaille.

13. Véhicule ou un objet de nature mobile ou stationnaire, doté d'un système de protection selon la revendication 11 contre des projectiles, des munitions et autres balles de fusil, ainsi que contre les projectiles à grenaille.
